# FASCICULE DE BREVET EUROPEEN

(11) **EP 1 137 514 B1**
(45) Date de publication et mention de la délivrance du brevet: **18.12.2002**
(21) Numéro de dépôt: 99937813.6
(22) Date de dépôt: 30.03.1999
(51) Int. Cl.: B24B 37/04, B24B 41/02, B24B 53/007

(54) **MACHINE MODULAIRE DE POLISSAGE ET DE PLANARISATION DE SUBSTRATS**
BAUKASTENSYSTEM POLIERMASCHINE UND SUBSTRAT PLANARISIERUNG
MODULAR MACHINE FOR POLISHING AND PLANING SUBSTRATES

(30) Priorité: 31.03.1998 FR 9804202
(43) Date de publication de la demande: 04.10.2001
(73) Titulaire: Steag Elektronic Systems GmbH, 72124 Pliezhausen (DE)
(72) Inventeur: PELTIER, Marc, F-38300 Bourgoin Jailleu (FR); GRISEL, Lucien, F-38320 Herbeys (FR)
(74) Mandataire: Hecké, Gérard
(86) Numéro de dépôt international: FR9900739
(87) Numéro de publication internationale: WO99050023

(56) Documents cités:
- EP-A- 0 648 575
- US-A- 4 680 893
- US-A- 5 655 954
- PATENT ABSTRACTS OF JAPAN vol. 012, no. 485 (M-777), 19 décembre 1988 (1988-12-19) & JP 63 207559 A (DISCO ABRASIVE SYST LTD), 26 août 1988 (1988-08-26) cité dans la demande

## Description

### Domaine technique de l'invention

L'invention est relative à une machine de polissage et de planarisation de substrats comprenant les caractéristiques contenues dans le préambule de la revendication 1.

### Etat de la technique antérieure

Le document EP-A 774 323 décrit une machine de polissage du genre mentionné, faisant usage d'un mécanisme à carrousel pour amener les substrats sur une table de polissage ayant un nombre prédéterminé de postes. Le mécanisme est disposé dans la zone de travail et au-dessus de la table de polissage. Il en résulte des risques de pollution des substrats au cours du polissage. La production doit être arrêtée totalement lors des opérations d'entretien ou de changement d'outils sur un poste donné. Une telle machine à carrousel n'est pas extensible.

Le document JP 63207559, sur lequel le préambule de la revendication 1 est basé, décrit une machine modulaire pour roder des substrats, lesquels sont rangés dans des cassettes et extraites au moyen d'une unité de chargement qui les envoie vers deux unités de rodage par l'intermédiaire d'une unité de transfert. Après rodage, le substrat est monté sur une table d'une unité de lavage, et est rangé après nettoyage dans des cassettes d'une unité de déchargement.

Le document US-A-4680893 se rapporte à une machine de polissage de substrats semiconducteurs, ayant une structure classique non modulaire, équipée d'un bras pivotant de polissage à débattement angulaire entre une station de chargement, une station de nettoyage, une première station de polissage, une deuxième station de polissage, et une station de déchargement.

### Objet de l'invention

L'objet de l'invention consiste à réaliser une machine de polissage modulaire, qui est plus simple et compacte en comparaison avec la machine connue.

La machine de polissage selon l'invention est définie dans la revendication 1.

Le bras de polissage et le bras de déchargement peuvent être montés à pivotement autour d'un premier axe vertical. L'unité de base comporte une tête de conditionnement rotative portée par un bras de conditionnement, lequel est monté à pivotement avec le bras de chargement autour d'un deuxième axe vertical parallèle au premier axe .

Selon un mode de réalisation préférentiel, une station de nettoyage est agencée entre les deux axes verticaux, et entre le plateau de polissage, et la première face de la cellule de manière à définir une position de nettoyage de la tête de polissage, et des positions concentriques des palettes de chargement, de déchargement, et de la tête de polissage lors des manipulations des substrats. Le mécanisme comporte un motoréducteur logé dans le compartiment inférieur, et accouplé à un arbre rotatif s'étendant dans la direction du premier axe, ledit arbre entraînant une poulie et une transmission à courroie logée dans le bras de polissage pour la mise en rotation de la tête de polissage. L'arbre rotatif s'étend à l'intérieur d'une colonne tubulaire solidarisée au bras de polissage et à une bielle de manoeuvre, laquelle est pilotée par un premier vérin pour assurer le pivotement du bras de polissage entre la station de nettoyage, et le plateau de polissage. Le bras de déchargement est solidarisé à une douille montée coaxialement autour de la colonne avec interposition d'un fourreau tubulaire, des roulements étant agencés entre la douille et le fourreau pour autoriser un mouvement rotatif du bras de déchargement par rapport au bras de polissage. Un levier de commande piloté par un deuxième vérin est assujetti à la douille pour provoquer le débattement angulaire du bras de déchargement.

Un mécanisme similaire est utilisé pour actionner les bras de conditionnement et de chargement.

La machine complète, configurée à la demande de l'utilisateur peut présenter des structures très différentes :
- module de polissage isolé utilisé en chargement manuel.
- module de polissage isolé équipé d'un module de chargement et d'un module de déchargement permettant de travailler en mode automatique sur une cassette de tranche complète.
- deux ou plusieurs modules de polissage juxtaposés avec transfert de tranche entre chaque module, ceci réalisant un procédé de polissage de type série sur les divers postes constituant l'équipement. Cet ensemble peut être équipé des modules de chargement et déchargement vers la cassette pour en faire un système automatique.
- deux ou plusieurs modules juxtaposés avec un système de chargement par robot liant les modules de polissage à un module de chargement/déchargement / transfert centralisé. Cette structure autorise tout type de parcours des pièces entre les différents modules de polissage. Chaque module de polissage est configuré sur un procédé élémentaire donné, le pilotage de la machine organise le parcours des tranches pour respecter les étapes de polissage successives (et de mesure éventuelle) définies par l'utilisateur. La même étape élémentaire de polissage peut être affectée à plusieurs modules de polissage pour optimiser la productivité globale de la machine.

Les modules de polissage sont construits sans aucune mécanique dans la zone de polissage pour limiter tous les risques de pollution.

### Description sommaire des dessins

D'autres avantages et caractéristiques ressortiront plus clairement de la description qui va suivre d'un mode de réalisation de l'invention, donné à titre d'exemple non limitatif et représenté aux dessins annexés dans lesquels :
- la figure 1 est une vue schématique en plan d'une unité de base de la machine de polissage selon l'invention;
- la figure 2 montre une vue selon la flèche 2 de la figure 1;
- la figure 3 représente l'unité de base de la figure 1 avec des modules de chargement et de déchargement individuels;
- la figure 4 montre une variante de la figure 3;
- la figure 5 est une vue à échelle agrandie et en coupe selon la ligne 5-5 de la figure 1;
- les figures 6 et 7 montrent un équipement à deux unités de base et à module de transfert, respectivement coulissant et pivotant;
- la figure 8 représente un (équipement multipostes à quatre unités en ligne, commandées par un robot;
- la figure 9 est une variante d'équipement de la figure 8;
- la figure 10 est une vue retournée selon la flèche 10 de la figure 8.

### Description d'un mode de réalisation préférentiel

Sur les figures 1 et 2, une unité de base 10 d'une machine de polissage et de planarisation de substrats, comporte une cellule 12 parallépipédique ayant une première face 14 de chargement et de déchargement, une deuxième face 16 opposée parallèle pour l'accès au zones de travail et de commande, et des troisième et quatrième faces 18, 20 formées par des parois pleines non accessibles, perpendiculaires aux première et deuxième faces 14, 16.

L'intérieur d'une cellule 12 est subdivisé en trois compartiments 22, 24, 26 superposés, comprenant un compartiment inférieur 22 de logement des mécanismes d'entraînement 28, 30, un compartiment intermédiaire de travail 24, et un compartiment supérieur 26 renfermant un automate 34 de commande et de contrôle du cycle de fonctionnement de l'unité de base 10.

Le compartiment de travail 24 est accessible depuis la deuxième face 16 par une porte 36, et contient un plateau de polissage 38 rotatif équipé sur sa face supérieure d'un tissu de réception du produit abrasif liquide. Le tissu est à base de polyuréthanne, mais tout autre matériau peut être utilisé pour être imbibé par le liquide abrasif. Au-dessus du plateau de polissage 38 de forme circulaire est agencée une tête de polissage 40 dotée d'un portoir 42 destiné à appliquer un substrat sur le plateau de polissage 38. La tête de polissage 40 est portée sur un bras de polissage 44, lequel est monté à pivotement autour d'un premier axe vertical 46 avec un décalage angulaire prédéterminé. Le portoir 42 du substrat est animé d'un mouvement de rotation au moyen d'une transmission à courroie 43 intégrée dans le bras 44, et décrite en détail par la suite en référence à la figure 5.

La tête de polissage 40 peut être actionnée en translation verticale selon la direction de la flèche F1 entre une position relevée et une position abaissée. Dans la position relevée, le substrat n'est pas en contact avec le plateau de polissage 38 (cas de la figure 2).

L'actionnement de la tête de polissage 40 vers la position abaissée intervient au moyen d'une commande pneumatique ou hydraulique (non représentée) pilotée à partir d'un accumulateur d'énergie 32 logé dans le compartiment inférieur 22. Dans cette position abaissée, le substrat vient en appui contre le plateau de polissage 38, et subit le cycle de polissage selon les paramètres enregistrés dans l'automate 34. L'acheminement du substrat vers la tête de polissage 40 intervient au moyen d'une palette de chargement 48 portée par un bras de chargement 50 mobile, lequel est monté à pivotement autour d'un deuxième axe vertical 52 parallèle au premier axe 46, et séparé des ce dernier par une station de nettoyage 54. Le bras de chargement 50 est susceptible d'occuper une position A de chargement de la palette 48 et une position B de transfert vers la station de nettoyage 54.

Le bras de polissage 44 est également déplaçable vers la position B de la station de nettoyage 54 pour récupérer le substrat acheminé par le bras de chargement 50, et pour ramener le substrat poli en fin de cycle de polissage. Le substrat poli est ensuite évacué vers une palette de déchargement 56 portée par un bras de déchargement 58, lequel est articulé sur le premier axe vertical 46 entre une position C de déchargement pour la palette 56, et la position B de transfert sur la station de nettoyage 54.

La régénération du tissu sur le plateau de polissage 38 intervient après un ou plusieurs cycles de polissage au moyen d'une tête de conditionnement 60 rotative, portée par un bras de conditionnement 62 mobile, lequel est monté à pivotement autour du deuxième axe vertical 52 entre une position de repos D, et une position de travail E. Dans la position de repos D représentée à la figure 1, la tête de conditionnement 60 est en attente à l'extérieur de la surface de polissage. Le passage vers la position de travail E s'effectue par pivotement du bras de conditionnement 62 dans le sens inverse des aiguilles d'une montre, suivi de la descente de la tête de conditionnement 60 sur le plateau de polissage 38. La rotation de la tête de conditionnement 60 enlève les particules de polissage, lesquelles sont évacuées vers un bac de vidange (non représenté).

L'injection des produits abrasifs liquides s'effectue au-dessus du plateau de polissage 38 au moyen de conduits d'alimentation attachés à la tête de polissage 40 ou au bord de la cuve, et reliés à un récipient dans le compartiment inférieur 22. Des électrovannes et des pompes sont pilotées par l'automate 34 pour commander la mise en service ou l'arrêt de l'écoulement du liquide abrasif sur le plateau de polissage 38.

Les substrats sont constitués à titre d'exemple par des tranches de semiconducteurs de formes cylindriques, notamment à base de silicium. Il est clair que l'invention peut s'appliquer à tout autre domaine de polissage mécano-chimique.

Le fonctionnement de l'unité de base 10 de polissage est le suivant :

L'opérateur ouvre les portes du côté de la première face 14 pour poser un échantillon sur la palette de chargement 48. La fermeture des portes est ensuite suivie d'un verrouillage de l'échantillon sur la palette de chargement 48, et d'un pivotement du bras de polissage 44 pour amener la tête 40 dans la position B sur la station de nettoyage 54. Le bras de chargement 50 pivote autour de l'axe 52 vers la station de nettoyage 54 pour positionner la palette de chargement 48 sous la tête 40. Après déverrouillage de l'échantillon de la palette de chargement 48, la tête de polissage 40 est actionnée automatiquement vers la position abaissée pour la préhension de l'échantillon. La tête 40 revient ensuite en position relevée, suivi du retour du bras de polissage 44 vers la position de travail sur le plateau de polissage 38. Le polissage de l'échantillon peut ensuite démarrer après injection des produits abrasifs liquides. Le bras de chargement 50 repositionne la palette de chargement 48 dans la position A pour autoriser le chargement de l'échantillon suivant.

A la fin du cycle de polissage du premier échantillon, et du rinçage sur le plateau 38, la tête 40 est déplacée vers la position relevée, suivie du déplacement du bras de polissage 44 vers la position B sur la station de nettoyage 54. Après actionnement de la tête vers la position abaissée, l'ensemble tête de polissage 40 et échantillon poli subit un rinçage par jets d'eau. La tête 40 revient ensuite dans la position relevée, et le bras de déchargement amène la palette de déchargement 56 dans la position B sous la tête 40. L'échantillon est ensuite déposé et verrouillé sur la palette de déchargement 56, et le bras de déchargement 58 repositionne la palette 56 dans la position C.

La tête de polissage 40 redescend en position abaissée pour être nettoyée dans la station de nettoyage 54, puis revient en position relevée, prête à saisir le deuxième échantillon présenté sur la palette de chargement 48 après pivotement du bras de chargement 50 vers la position B. Le reste du processus est identique à celui décrit préalablement. Le travail de régénération du tissu sur le plateau 38 au moyen de la tête de conditionnement 60 rotative peut intervenir pendant l'opération de polissage, ou lorsque la tête de polissage 40 se trouve dans la station de nettoyage 54. Il suffit de déplacer le bras de conditionnement 62 vers la position E pour procéder à l'enlèvement des particules de polissage sur le plateau 38.

A l'unité de base 10 à chargement manuel décrite en référence aux figures 1 et 2, peuvent être adjoints des modules complémentaires permettant de travailler en mode automatique pour la circulation des substrats ou échantillons. Les différents modules pouvant être associés à une unité de base 10, sont les suivants :
- un module de chargement individuel robotisé,
- un module de déchargement individuel robotisé,
- un module de transfert inter-poste de polissage ;
- un système intégré de chargement / déchargement avec gestion centralisée du flux des substrats.

Sur la figure 3, un module de chargement individuel 64 est juxtaposé à la première face 14 de l'unité de base 10, en regard de la palette de chargement 48.

Le module 64 comporte une cassette de chargement 66 contenant une pluralité d'échantillons à polir rangés dans les alvéoles individuels. Un système de manipulation 68 est monté sur le support fixe 69 pour extraire les échantillons de la cassette 66, et les transporteurs individuellement sur la palette de chargement 48. Le module de chargement 64 est activé par l'automate 34 suite à une demande d'échantillon émise par la poste de polissage. Les échantillons sont disposés verticalement en s'étendant parallèlement à la face 14 de l'unité de base 10.

Le cycle de fonctionnement du module de chargement 64 comporte les étapes successives suivantes :
- déplacement du système de manipulation 68 vers l'échantillon à polir se trouvant dans une alvéole prédéterminée de la cassette de chargement 66,
- extraction de l'échantillon, et orientation de l'échantillon de manière à positionner la face à polir vers le bas,
- transfert de l'échantillon vers la palette de chargement 48 selon un mouvement de translation perpendiculaire à la face 14,
- dépose de l'échantillon sur la palette de chargement 48,
- retrait du système de manipulation 68 et positionnement vers le prochain échantillon à polir.

Un module de déchargement individuel 70 est placé à côté du module de chargement 64, et en regard de la palette de déchargement 56. Le module de déchargement 70 est identique au module de chargement 64, et comporte une cassette de réception 72 des échantillons après polissage, et un support 74 de cassette permettant de maintenir la cassette immergée. Un système de manipulation 76 identique à celui 68 de module de chargement 64, est susceptible d'extraire les échantillons de la palette de déchargement 56, et de les déposer verticalement dans la cassette de réception 72 dans les alvéoles prédéterminés s'étendant parallèlement à la face 14.

Le cycle de fonctionnement du module de déchargement 70 comprend les étapes successives suivantes :
- déplacement du système de manipulation 76 vers la palette de déchargement 56,
- extraction d'un échantillon poli entreposé sur la palette 56,
- transfert de l'échantillon vers la cassette de réception 72, et dépose dans une alvéole de ladite cassette,
- déplacement du système de manipulation 76 vers une position d'attente.

Dans la variante de la figure 4, les échantillons au lieu d'être disposés verticalement, sont rangés horizontalement dans les cassettes 66, 72 respectives des modules de chargement et de déchargement 64, 70. Le fonctionnement des cycles est identique à celui décrit précédemment en référence à la figure 3.

Sur la figure 5, le mécanisme d'entraînement 28 comprend un motoréducteur logé dans le compartiment inférieur 22 et accouplé mécaniquement à un arbre 78 rotatif s'étendant le long de l'axe vertical 46 à l'intérieur d'une colonne 80 tubulaire solidarisée au bras de polissage 44. Des roulements 82, 84 sont disposés entre l'arbre 78 et la colonne 80, et l'extrémité supérieure cannelée 85 de l'arbre 78 rotatif est fixée à une poulie 86 associée à la transmission à courroie 43 de la tête de polissage 40. La courroie 43 s'étend perpendiculairement à l'axe vertical 46, à l'intérieur du bras de polissage 44, et la colonne 80 tourne autour de l'arbre 78 lors du pivotement du bras de polissage 44 sous l'action d'une bielle de manoeuvre 88 pilotée par un premier vérin (non représenté). Le bras de déchargement 58 est solidarisé à une douille 90 montée coaxialement autour de la colonne 80 avec interposition d'un fourreau 92 tubulaire. Des roulements 94,96 entre la douille 90 et le fourneau 92 permettent un mouvement relatif en pivotement du bras de déchargement 58 par rapport au bras de polissage 44. Le débattement angulaire du bras de déchargement 58 est opéré au moyen d'un levier de commande 98 assujetti à la douille 90, et pouvant être actionné au moyen d'un deuxième vérin (non représenté). Le réglage en hauteur du bras de polissage 44 est assuré par un dispositif d'ajustage 100 à tirants 102.

Le mécanisme d'entraînement 30 à axe vertical 52 du bras de conditionnement 62 et du bras de chargement 50 est de même type que celui décrit en référence à la figure 5.

En référence à la figure 6, un module de transfert 104 inter-poste coopère avec deux unités de base 10, 10A accolées l'une à l'autre par leurs faces 18, 20 respectives. Un module de chargement 64 est associé à l'unité de base 10, et un module de déchargement 70 est associé à l'autre unité 10A adjacente. Le module de transfert 104 est intercalé entre les deux modules 64, 70, et permet dans la même action de polissage de réaliser une opération en deux étapes. Le module de transfert 104 comporte un coulisseau 105 destiné à se déplacer en translation pour prendre un échantillon sur la palette de déchargement 56 de l'unité 10, et la mettre sur la palette de chargement 48 de l'unité 10A.

La figure 7 montre une autre version du module de transfert 106 utilisant un bras 108 pivotant entre deux positions extrêmes situées à la verticale des palettes 56, 48 respectives des unités 10, 10A.

La figure 8 montre un équipement multipostes, lequel est composé de quatre unités de base 10 , 10A, 10B, 10c disposées en ligne, et coopérant avec un robot 110 se déplaçant en translation le long des faces 14 alignées des différentes unités 10, 10A, 10B, 10C. Le robot 110 assure la liaison des unités avec un module de chargement / déchargement 112 centralisé, placé devant l'unité de base 10. Le module de chargement / déchargement 112 permet de travailler avec deux cassettes de chargement et deux cassettes de déchargement. Grâce à des protections d'accès , il est possible de décharger et de changer le jeu de cassettes qui a été poli pendant que le jeu suivant est en cours de travail. Cela évite d'attendre le vidage complet de la machine pour relancer sur la production suivante, entraînant de ce fait un gain de productivité.

Le transport des échantillons se fait dans un tunnel 114 humide par projection d'eau pour protéger les échantillons. Chaque unité de base 10, 10A, 10B, 10C est autonome grâce à l'intégration de ses propres éléments de chargement et déchargement. Par l'indépendance de l'unité par rapport au robot de transfert 110, l'unité maximise son temps disponible pour le polissage pour une productivité accrue.

La commande de l'ensemble par un système de supervision (non représenté) permet une configuration souple de la machine. Une liberté totale est laissée dans l'affectation de chaque poste à une opération de polissage donnée, ainsi qu'à la définition de la liste des opérations à réaliser sur chaque échantillon. La reconfiguration est automatique, quand, pour un événement intervenant pendant la production, un poste de polissage devient indisponible. Dans ce cas, la gestion de la machine organise le flux des échantillons pour tenir compte de cette nouvelle situation, et continuer la production dans ce nouveau contexte.

La structure mécanique de chaque poste permet d'accéder dans une unité de base préalablement déclarée indisponible pour des opérations d'entretien sans que cela représente un risque pour l'intervenant. En particulier, il est possible de changer le plateau de polissage 38, ou une tête de polissage 40, ou de conditionnement 60, pendant que la production continue sur le reste de la machine. Il en résulte une augmentation de la productivité globale de l'équipement.

La figure 9 montre une variante d'équipement multipostes dans laquelle les deux unités de base 10B, 10C sont disposés au regard des deux autres unités 10, 10A avec interposition du robot de transfert 110.

Il est clair qu'un nombre différent d'unités de base peut être utilisé en fonction du nombre d'échantillons, et des cycles de polissage souhaités.

La figure 10 représente la vue arrière de l'équipement multipostes de la figure 8. Les unités de base 10, 10A, 10B, 10C ne présentent aucun mécanisme dans le compartiment intermédiaire où intervient le polissage, de manière à éviter tout risque de pollution. L'ensemble de la mécanique et du système pneumatique est intégré dans les compartiments inférieurs 22 des unités. Toutes les faces 16 de manutention sont ainsi accessibles pour le changement des outils, et du tissu consommable des plateaux de polissage 38.

## Revendications

1. Machine de polissage et de planarisation de substrats, comprenant au moins une unité de base (10, 10A, 10B, 10C) en forme de cellule (12) parallépipédique, ayant :
- une première face (14), une troisième et une quatrième faces (18, 20) à parois pleines transversales s'étendant perpendiculairement à la première face (14),
- au moins un plateau de polissage (38) rotatif sur lequel est poli un substrat,
- une tête de polissage (40) mobile en translation entre une position relevée, et une position abaissée, et pourvue d'un portoir (42) de maintien du substrat,
- un bras de polissage (44) pivotant destiné à déplacer la tête de polissage (40) pour récupérer le substrat à polir sur la palette de chargement (48), et pour l'acheminer après polissage sur une palette de déchargement (56),
- au moins un mécanisme (28, 30) pour l'entraînement en rotation (28) du plateau de polissage (38) et du portoir (42) de la tête de polissage (40), et le déplacement alterné du bras de polissage (44), et des palettes (48, 56) de chargement et de déchargement portées respectivement par un bras de chargement (50) et un bras de déchargement (58) à fonctionnements indépendants l'un de l'autre,
- et un automate (34) de commande du mécanisme (28, 30) au cours du cycle de polissage,
**caractérisé en ce que** :
- la première face est une face de chargement et de déchargement,
- une deuxième face (16) de l'unité de base (10, 10A, 10B, 10C) à l'opposé de la première face (14) donne accès à la zone de travail située dans le compartiment intermédiaire (24),
- le mécanisme (28, 30) est situé dans le compartiment inférieur (22) sous le compartiment intermédiaire (24) de la cellule (12), alors que l'automate (34) de l'unité de base (10) est disposé dans le compartiment supérieur (26), le mécanisme (28, 30) étant accessible du côté de la deuxième face (16), et les palettes de chargement et de déchargement étant accessibles toutes les deux du côté de la première face (14),
- une station de nettoyage (54) est agencée entre le plateau de polissage (38) et la première face (14) de la cellule (12), de manière à définir une position de nettoyage de la tête de polissage (40), et des positions concentriques des palettes de chargement (48) et de déchargement (56), et de la tête de polissage (40) lors des manipulations des substrats.

2. Machine de polissage et de planarisation selon la revendication 1, **caractérisée en ce que** le bras de polissage (44) et le bras de déchargement (58) sont montés à pivotement autour d'un premier axe vertical (46).

3. Machine de polissage et de planarisation selon la revendication 2, **caractérisée en ce que** l'unité de base (10, 10A, 10B, 10C) comporte une tête de conditionnement (60) rotative portée par un bras de conditionnement (62), lequel est monté à pivotement avec le bras de chargement (50) autour d'un deuxième axe vertical (52) parallèle au premier axe (46).

4. Machine de polissage et de planarisation selon la revendication 2, **caractérisée en ce que** le mécanisme (28) comporte un motoréducteur logé dans le compartiment inférieur (22), et accouplé à un arbre (78) rotatif s'étendant dans la direction du premier axe (46), ledit arbre (78) entraînant une poulie (86) et une transmission à courroie (43) logée dans le bras de polissage (44) pour la mise en rotation de la tête de polissage (40).

5. Machine de polissage et de planarisation selon la revendication 4, **caractérisée en ce que** l'arbre (78) rotatif s'étend à l'intérieur d'une colonne (80) tubulaire solidarisée au bras de polissage (44) et à une bielle de manoeuvre (88), laquelle est pilotée par un premier vérin pour assurer le pivotement du bras de polissage (44) entre la station de nettoyage (54), et le plateau de polissage (38).

6. Machine de polissage et de planarisation selon la revendication 5, **caractérisée en ce que** le bras dé déchargement (58) est solidarisé à une douille (90) montée coaxialement autour de la colonne (80) avec interposition d'un fourreau (92) tubulaire, des roulements (94, 96) étant agencés entre la douille (90) et le fourreau (92) pour autoriser un mouvement rotatif du bras de déchargement (58) par rapport au bras de polissage (44).

7. Machine de polissage et de planansation selon la revendication 6, **caractérisée en ce que** un levier de commande (98) piloté par un deuxième vérin est assujetti à la douille (90) pour provoquer le débattement angulaire du bras de déchargement (58).

8. Machine de polissage et de planarisation selon l'une des revendications 1 à 7, **caractérisée en ce que** un module de chargement individuel (64) est juxtaposé à la première face (14) dune unité de base (10) en regard de la palette de chargement (48), ledit module ayant une cassette de chargement (66) renfermant une pluralité de substrats rangés horizontalement ou verticalement.

9. Machine de polissage et de planarisation selon l'une des revendications 1 à 8, **caractérisée en ce que** un module de déchargement individuel (70) est juxtaposé à la première face (14) de l'unité de base (10, 10A) en regard de la palette de déchargement (56), ledit module ayant une cassette de réception (72) des substrats polis, lesquels peuvent être rangés horizontalement ou verticalement.

10. Machine de polissage et de planarisation selon l'une des revendications 1 à 9, **caractérisée en ce qu'**un module de transfert (104, 106) interpostes coopère avec deux unités de base (10, 10A) accolées l'une à l'autre par leur faces transversales (18, 20) respectives, pour réaliser une opération de polissage en deux étapes, après acheminement de la palette de déchargement (56) de l'une des unités (10) vers la palette de chargement (48) de l'autre unité (10A).

11. Machine de polissage et de planarisation selon la revendication 10, **caractérisée en ce que** le module de transfert (104) comporte un coulisseau (105) déplaçable en translation entre les deux unités (10, 10A).

12. Machine de polissage et de planarisation selon la revendication 10, **caractérisée en ce que** le module de transfert (106) comporte un bras (108) pivotant entre la palette de déchargement (56) de l'unité (10), et la palette de chargement (48) de l'autre unité (10A).

13. Machine de polissage et de planarisation selon la revendication 1, **caractérisée en ce que** plusieurs unités de base (10, 10A, 10B, 10C) sont associées avec un module de chargement / déchargement (112), et coopèrent avec un robot (110) programmé se déplaçant en translation le long des faces (14) alignées des différentes unités, et à l'intérieur d'un tunnel (114) humide et à projection d'eau.

14. Machine de polissage et de planarisation selon la revendication 13, **caractérisée en ce que** les unités de base (10, 10A, 10B, 10C) sont disposées en ligne.

15. Machine de polissage et de planarisation selon la revendication 13, **caractérisée en ce que** les unités de base (10, 10A) sont disposées en tandem avec d'autres unités (10B, 10C) pour définir un couloir intercalaire de passage du robot (110).

## Claims

1. A machine for polishing and planing substrates, comprising at least one base unit (10, 10A, 10B, 10C) in the form of a parallelepipedic cubicle (12) having :
- a first surface (14), a third and a fourth surfaces (18, 20) comprising solid transverse walls extending perpendicularly to the first surface (14), said base unit comprising:
- at least one rotary polishing plate (38) on which a substrate is polished,
- a polishing head (40) mobile in translation between a raised position and a lowered position and provided with a bearing element (42) for support of the substrate,
- a pivoting polishing arm (44) designed to move the polishing head (40) to pick up the substrate to be polished from the loading pallet (48) and to convey it onto an unloading pallet (56) after polishing,
- at least one mechanism (28, 30) for driving the polishing plate (40) and the bearing element (42) of the polishing head (38) in rotation (28), and for alternate movement of the polishing arm (44) and of the loading and unloading pallets (48, 56), supported respectively by a loading arm (50) and an unloading arm (58) with operations independent from one another,
- and a controller (34) for control of the mechanism (28, 30) during the polishing cycle,
**characterized in that**
- the first face is a loading and unloading face,
- a second opposite surface (16) of the base unit (10, 10A, 10B, 10C) at the opposite of the first face (14) gives access to the working zone situated in the intermediate compartment (24),
- the mechanism (28, 30) is situated in the bottom compartment (22) underneath the intermediate compartment (24) of the cubicle (12), whereas the controller (34) of the base unit (10) is located in the upper compartment (26), the mechanism (28, 30) being accessible on the side where the second surface (16) is situated, and the pallets (48, 56) both being accessible on the side where the first surface (14) is situated.
- a cleaning station (54) is arranged between the polishing plate (38) and the first surface (14) of the cubicle (12), so as to define a cleaning position of the polishing head (40) and concentric positions of the loading pallet (48) and unloading pallet (56) and of the polishing head (40) when substrate handling operations are performed.

2. The polishing and planing machine according to claim 1, **characterized in that** the polishing arm (44) and the unloading arm (58) are pivotally mounted around a first vertical axis (46).

3. The polishing and planing machine according to claim 2, **characterized in that** the base unit (10, 10A, 10B, 10C) comprises a rotary conditioning head (60) supported by a conditioning arm (62), which is pivotally mounted with the loading arm (50) around a second vertical axis (52) parallel to the first axis (46).

4. The polishing and planing machine according to claim 2, **characterized in that** the mechanism (28) comprises a geared motor housed in the bottom compartment (22) and coupled to a rotary shaft (78) extending in the direction of the first axis (46), said shaft (78) driving a pulley (86) and a belt-driven transmission (43) housed in the polishing arm (44) to move the polishing head (40) in rotation.

5. The polishing and planing machine according to claim 4, **characterized in that** the rotary shaft (78) extends inside a tubular column (80) securedly united to the polishing arm (44) and to an operating rod (88), which is controlled by a first jack to perform pivoting of the polishing arm (44) between the cleaning station (54) and the polishing plate (38).

6. The polishing and planing machine according to claim 5, **characterized in that** the unloading arm (58) is securedly united to a sleeve (90) mounted coaxially around the column (80) with a tubular sheath (92) interposed, bearings (94, 96) being arranged between the sleeve (90) and the sheath (92) to allow a rotary movement of the unloading arm (58) with respect to the polishing arm (44).

7. The polishing and planing machine according to claim 6, **characterized in that** an operating lever (98) controlled by a second jack is securedly united to the sleeve (90) to bring about the angular movement of the unloading arm (58).

8. The polishing and planing machine according to one of the claims 1 to 7, **characterized in that** an individual loading module (64) is juxtaposed with the first surface (14) of a base unit (10) facing the loading pallet (48), said module (64) having a loading cassette (66) containing a plurality of samples arranged horizontally or vertically.

9. The polishing and planing machine according to one of the claims 1 to 8, **characterized in that** an individual unloading module (70) is juxtaposed with the first surface (14) of the base unit (10, 10A) facing the unloading pallet (56), said module having a receipt cassette (72) for receipt of the polished substrates, which can be arranged horizontally or vertically.

10. The polishing and planing machine according to one of the claims 1 to 9, **characterized in that** an inter-station transfer module (104, 106) operates in conjunction with two base units (10, 10A) adjoined to one another by their respective transverse faces (18, 20), to perform a polishing operation in two stages after transfer from the unloading pallet (56) of one of the units (10) to the loading pallet (48) of the other unit (10A).

11. The polishing and planing machine according to claim 10, **characterized in that** the transfer module (104) comprises a slide (105) movable in translation between the two units (10, 10A).

12. The polishing and planing machine according to claim 10, **characterized in that** the transfer module (106) comprises an arm (108) pivoting between the unloading pallet (56) of the unit (10) and the loading pallet (48) of the other unit (10A).

13. The polishing and planing machine according to claim 1, **characterized in that** several base units (10, 10A, 10B, 10C) are associated with a loading / unloading module (112) and operate in conjunction with a programmed robot (110) moving in translation along aligned surfaces (14) of the different units, and inside a wet tunnel (114) with water projection.

14. The polishing and planing machine according to claim 13, **characterized in that** the base units (10, 10A, 10B, 10C) are arranged in-line.

15. The polishing and planing machine according to claim 13, **characterized in that** the base units (10, 10A) are arranged in tandem with other units (10B, 10C) to define an intermediate corridor for passage of the robot (110).

## Patentansprüche

1. Maschine zum Polieren und Ebnen von Substraten mit mindestens einer Basiseinheit (10, 10A, 10B, 10C) in Form einer quaderförmigen Zelle (12), die umfasst:
- eine erste Seite (14), eine dritte und vierte Seite (18, 20) mit massiven Querwänden, die sich senkrecht zur ersten Seite (14) erstrecken,
- mindestens eine drehende Polierscheibe (38), auf der ein Substrat poliert wird,
- einen Polierkopf (40), der zwischen einer erhöhten und einer abgesenkten Position parallel beweglich und mit einem Substratträger (42) versehen ist,
- einen schwenkbaren Polierarm (44), der vorgesehen ist, den Polierkopf (40) zu bewegen, um das zu polierende Substrat von der Ladepalette (48) aufzunehmen und es nach dem Polieren zu einer Ablagepalette (56) zu bewegen,
- mindestens einen Mechanismus (28, 30) zum Drehantrieb (28) der Polierscheibe (38) und des Trägers (42) des Polierkopfs (40) und für das abwechselnde Bewegen des Polierarms (44) und der Paletten (48, 56) zum Beladen und Abladen, die jeweils von einem Ladearm (50) und einem Abladearm (58) getragen werden, die unabhängig voneinander arbeiten,
- und einen Automaten (34) zur Steuerung des Mechanismus (28, 30) während des Poliervorgangs,
**dadurch gekennzeichnet, dass**
- die erste Seite eine Lade- und Abladeseite ist,
- eine zur ersten Seite (14) entgegengesetzte zweite Seite (16) der Basiseinheit (10, 10A, 10B, 10C) Zugang zum Arbeitsbereich gewährt, der sich in einem Zwischenraum (24) befindet,
- der Mechanismus (28, 30) sich in dem unteren Raum (22) unter dem Zwischenraum (24) der Zelle (12) befindet, während sich der Automat (34) der Basiseinheit (10) in dem oberen Raum (26) befindet, und wobei der Mechanismus (28, 30) von der zweiten Seite (16) aus zugänglich ist und die Lade- und Abladepaletten beide von der ersten Seite (14) aus zugänglich sind,
- eine Reinigungsstation (54) so zwischen der Polierscheibe (38) und der ersten Seite (14) der Zelle (12) angeordnet ist, dass sie eine Reinigungsposition des Polierkopfs (40) und konzentrische Positionen der Ladepaletten (48) und Abladepaletten (56) und des Polierkopfs (40) beim Handhaben der Substrate definiert.

2. Maschine zum Polieren und Ebnen nach Anspruch 1, **dadurch gekennzeichnet, dass** der Polierarm (44) und der Abladearm (58) schwenkbar um eine erste Vertikalachse (46) herum montiert sind.

3. Maschine zum Polieren und Ebnen nach Anspruch 2, **dadurch gekennzeichnet, dass** die Basiseinheit (10, 10A, 10B, 10C) einen drehenden Konditionierungskopf (60) umfasst, der von einem Konditionierungsarm (62) getragen wird, der schwenkbar mit dem Ladearm (50) um eine zur ersten Achse (46) parallele, zweite Vertikalachse (52) montiert ist.

4. Maschine zum Polieren und Ebnen nach Anspruch 2, **dadurch gekennzeichnet, dass** der Mechanismus (28) einen Getriebemotor umfasst, der in dem unteren Raum (22) angeordnet und an eine drehende Welle (78) gekoppelt ist, die sich in Richtung der ersten Achse (46) erstreckt, welche Welle (78) eine Rolle (86) und einen Übersetzungsriemen (43) antreibt, der sich in dem Polierarm (44) für den Drehantrieb des Polierkopfs (40) befindet.

5. Maschine zum Polieren und Ebnen nach Anspruch 4, **dadurch gekennzeichnet, dass** sich die drehende Welle (78) innerhalb einer röhrenförmigen Säule (80) erstreckt, die fest mit dem Polierarm (44) und einer Steuerungsstange (88) verbunden ist, die von einem ersten Zylinder gesteuert wird, um das Schwenken des Polierarms (44) zwischen der Reinigungsstation (54) und der Polierscheibe (38) zu gewährleisten.

6. Maschine zum Polieren und Ebnen nach Anspruch 5, **dadurch gekennzeichnet, dass** der Abladearm (58) fest mit einer Hülse (90) verbunden ist, die koaxial um die Säule (80) herum montiert ist, wobei dazwischen ein röhrenförmiges Futteral (92) vorgesehen ist, und wobei zwischen der Hülse (90) und dem Futteral (92) Lager (94, 96) vorgesehen sind, um eine Drehbewegung des Abladearms (58) bezüglich dem Polierarm (44) zu ermöglichen.

7. Maschine zum Polieren und Ebnen nach Anspruch 6, **dadurch gekennzeichnet, dass** ein Steuerungshebel (98), der von einem zweiten Zylinder gesteuert wird, gut an der Hülse (90) befestigt ist, um die winklige Ausfederung des Abladearms (58) zu bewirken.

8. Maschine zum Polieren und Ebnen nach einem der Ansprüche 1 bis 7, **dadurch gekennzeichnet, dass** neben der ersten Seite (14) einer Basiseinheit (10, 10A, 10B, 10C) gegenüber der Ladepalette (48) ein individuelles Lademodul (64) angeordnet ist, welches Modul eine Ladekassette (66) aufweist, die eine Mehrzahl horizontal oder vertikal angeordneter Substrate einschließt.

9. Maschine zum Polieren und Ebnen nach einem der Ansprüche 1 bis 8, **dadurch gekennzeichnet, dass** neben der ersten Seite (14) der Basiseinheit (10, 10A) gegenüber der Abladepalette (56) ein individuelles Ablademodul (70) angeordnet ist, welches Modul eine Aufnahmekassette (72) für die polierten Substrate aufweist, die entweder horizontal oder vertikal eingeordnet sein können.

10. Maschine zum Polieren und Ebnen nach einem der Ansprüche 1 bis 9, **dadurch gekennzeichnet, dass** ein Modul (104, 106) zur Beförderung zwischen den Stationen mit zwei Basiseinheiten (10, 10A) zusammenwirkt, die an ihren jeweiligen Querseiten (18, 20) aneinandergefügt sind, um einen Poliervorgang in zwei Schritten durchzuführen, nachdem die Abladepalette (56) einer der Einheiten (10) zur Ladepalette (48) der anderen Einheit (10A) geführt wurde.

11. Maschine zum Polieren und Ebnen nach Anspruch 10, **dadurch gekennzeichnet, dass** das Beförderungsmodul (104) einen Schlitten (105) umfasst, der zwischen den beiden Einheiten (10, 10A) parallel hin- und hergefahren werden kann.

12. Maschine zum Polieren und Ebnen nach Anspruch 10, **dadurch gekennzeichnet, dass** das Beförderungsmodul (106) einen Arm (108) umfasst, der zwischen der Abladepalette (56) der Einheit (10) und der Ladepalette (48) der anderen Einheit (10A) hin- und herschwenkt.

13. Maschine zum Polieren und Ebnen nach Anspruch 1, **dadurch gekennzeichnet, dass** mehrere Basiseinheiten (10, 10A, 10B, 10C) mit einem Lade-/Ablademodul (112) verbunden sind und mit einem programmierten Roboter (110) zusammenwirken, der sich entlang der aufeinander gefluchteten Seiten (14) der einzelnen Einheiten und innerhalb eines Feuchttunnels (114) mit Wassersprühung parallel bewegt.

14. Maschine zum Polieren und Ebnen nach Anspruch 13, **dadurch gekennzeichnet, dass** die Basiseinheiten (10, 10A, 10B, 10C) in einer Reihe angeordnet sind.

15. Maschine zum Polieren und Ebnen nach Anspruch 13, **dadurch gekennzeichnet, dass** die Basiseinheiten (10, 10A) zusammen mit anderen Einheiten (10B, 10C) angeordnet sind, um einen Zwischenkorridor für das Fahren des Roboters (110) zu bilden.
